# FASCICULE DE BREVET EUROPEEN

(11) **EP 0 774 424 B1**
(45) Date de publication et mention de la délivrance du brevet: **14.07.1999**
(21) Numéro de dépôt: 96402421.0
(22) Date de dépôt: 13.11.1996
(51) Int. Cl.: B65F 1/16

(54) **Bac de collecte de déchets à moyens de freinage de la fermeture du couvercle**
Müllsammelbehälter mit Mitteln zum Abbremsen der Schliessbewegung des Deckels
Refuse collection container with means for braking the cover in its closing movement

(30) Priorité: 14.11.1995 FR 9513493
(43) Date de publication de la demande: 21.05.1997
(73) Titulaire: CITEC ENVIRONNEMENT S.A., 92566 Rueil Malmaison (FR)
(72) Inventeur: Cregut, Michel, 92000 Nanterre (FR)
(74) Mandataire: Derambure, Christian

(56) Documents cités:
- CH-A- 517 034
- CH-A- 532 515
- DE-A- 3 129 285
- DE-B- 1 244 648

## Description

L'invention concerne un bac de collecte, selon le préambule des revendications 1 et 3, pourvu de moyens de freinage de la fermeture de son couvercle, par exemple destiné à la collecte de déchets.

De nombreux bacs de collecte, et en particulier ceux à grand volume, comprennent une cuve et un couvercle d'obturation de la cuve.

Généralement, le couvercle est monté pivotant autour d'un axe étendu à l'horizontal, en position usuelle d'utilisation du bac.

Les bacs de collecte connus présentent des inconvénients.

Le poids de tels couvercles est d'autant plus important que la capacité du bac augmente. Et leur fermeture sous l'effet de la gravité est rapide, voire brutale.

Il en résulte d'une part des nuisances sonores, indésirables notamment en zone habitée. Ces nuisances ne doivent pas excéder les limites prévues légalement.

D'autre part, des accidents corporels surviennent fréquemment lors de la fermeture, tant parmi les utilisateurs particuliers que professionnels de bacs de collecte.

Il s'agit principalement de pincements des doigts ou main de l'utilisateur refermant le couvercle.

Des systèmes de fermeture de couvercle de bacs sont connus de l'art antérieur, notamment des documents CH-A-517 034, CH-A-532 515, DE-B-1 244 648 et DE-A-3 129 285.

Toutefois, ces systèmes se présentent sous des formes relativement complexes et comportent essentiellement des ressorts multi-spires nécessitant des adaptations spécifiques, soit dans le couvercle, soit dans la cuve du bac.

L'invention a pour but de résoudre notamment ces inconvénients.

Un premier objet de l'invention est un bac de collecte tel que défini dans la revendication 1.

Selon une caractéristique particulière, la zone d'appui est en saillie avec un angle de l'ordre de 5 à 15° par rapport à l'horizontale, à l'état ouvert du couvercle, au droit d'une partie supérieure de la cuve, telle qu'un bord périphérique.

Un second object de l'invention est défini par la revendication 3.

Selon une caractéristique particulière, la zone d'appui est en saillie avec un angle de l'ordre de 5 à 15° par rapport à la verticale à l'état ouvert du couvercle, au droit d'une partie supérieure de la cuve, telle qu'un bord périphérique.

Selon une caractéristique commune, des plots d'amortisssement sont interposés entre le couvercle et le bord de la cuve, par exemple rigidement fixés sur le bord supérieur de la cuve en regard du couvercle.

Selon une autre caractéstique commune, la zone d'appui est en forme de boucle.

L'invention est maintenant décrite en détail, et en se reportant aux dessins annexés.
La figure 1 est une vue en perspective d'un bac de collecte conforme à un mode de réalisation de l'invention, avec son couvercle dans un état intermédiaire avant fermeture (en trait plein), et à l'état complètement ouvert (en trait discontinu).
La figure 2 est une vue partielle d'un bac de collecte, en coupe suivant un plan perpendiculaire à la flèche II de la figure 1, et donc à l'axe d'articulation du couvercle, ce dernier n'étant pas représenté.
La figure 3 est une vue partielle, arrière et d'élévation d'un bac, suivant la flèche III de la figure 2.
La figure 4 est une vue partielle, en plan et de dessus d'un bac, suivant la flèche IV de la figure 3.
La figure 5 est une vue partielle, en perpective avant, d'un mode de réalisation de bac de collecte selon l'invention, dans lequel les moyens de freinage sont agencés à proximité d'un bord latéral supérieur de la cuve, le couvercle étant représenté dans un état intermédiaire de fermeture.
La figure 6 est une vue partielle, de côté, d'un mode de réalisation de ressort de moyens de freinage selon l'invention, à tige unique de fixation à la cuve.
Et la figure 7 est une vue partielle, de face et suivant la flèche VII, du ressort de la figure 6.

La référence numérique 1 désigne sur les figures 1 à 5, un bac de collecte.

Ici, le bac 1 est en polyéthylène haute densité (PEHD). Mais il peut être par exemple en métal, au moins en partie.

Sur la figure 1, le bac 1 repose dans une position usuelle d'utilisation, sur un plan de référence P. Il s'agit par exemple du sol.

Ici, le plan P est sensiblement horizontal. La description de l'invention est faite en considérant le bac 1 ou ses constituants dans cette position.

Les termes "inférieur" et "supérieur" sont définis en considérant cette position. Ils désignent respectivement une localisation proche et relativement éloignée du plan P, perpendiculairement à ce dernier.

Similairement, les termes "horizontal" et "vertical" se référent à des orientations parallèles et perpendiculaires au plan P, respectivement.

On précise toutefois que le bac 1 ou ses constituants peuvent prendre diverses positions dans l'espace, différentes de celles des exemples, notamment durant son utilisation.

Dans les exemples, il s'agit d'un bac 1 de collecte de déchets.

Mais le bac 1 peut avoir d'autres destinations ou utilisations, sans sortir du champs de l'invention. Par exemple, le bac 1 est utilisable dans le domaine de l'industrie alimentaire.

Le bac 1 comprend une cuve 2, qui délimite un volume utile 3 de chargement intérieur.

Ce volume utile 3 a pour fonction la collecte de déchets, pour lesquels il forme donc un récipient.

Le volume utile 3 est ici sensiblement de forme prismatique à base rectangulaire horizontale.

Sa capacité de collecte est de l'ordre d'une à plusieurs centaines de litres, par exemple de 100 à 1.000 litres. Le bac 1 est dit "à grande capacité".

Le volume 3 débouche extérieurement de la cuve 2, à une ouverture 4. C'est par l'ouverture 4 qu'est effectué le chargement des déchets.

Ici, l'ouverture 4 est située à une face supérieure de la cuve 2. Elle est délimitée par un bord supérieur 5 de la cuve 2.

Le bord 5 est étendu sensiblement parallèlement au plan P, sur toute la périphérie de la cuve 2.

Sur la figure 1 la référence 7 désigne des roues, ici au nombre de quatre. Elles sont montées sur la cuve 2, à proximité de sa face horizontale inférieure.

Les roues 7 permettent le déplacement par roulement du bac 1 sur le plan de référence P. Elles sont dans cet exemple directionnelles.

Egalement, le bac 1 comprend un couvercle 6.

Le couvercle 6 est articulé sur la cuve 2, de manière à être déplaçable comme indiqué par la flèche D sur les figures 1 et 5.

En agissant, dans un sens ou dans l'autre, selon la flèche D sur le couvercle 6, ce dernier est déplacé entre un état dit complètement ouvert (en trait discontinu sur la figure 1), et un état dit fermé (non représenté).

A l'état ouvert, le couvercle 6 dégage l'ouverture 4 pour permettre le chargement du volume 3. Le couvercle 6 est alors sensiblement vertical.

A l'état fermé, l'ouverture supérieure 4 est recouverte.

Et le volume 3 est obturé sensiblement hermétiquement par le couvercle 6. Ce dernier est alors en appui contre le bord supérieur 5, généralement à l'horizontal.

La référence 8 désigne des plots d'amortissement, interposés entre le couvercle 6 et le bord 5, à l'état fermé.

Les plots 8 sont ici en matière relativement souple telle que caoutchouc, et sont rigidement fixés sur le bord supérieur 5, en regard du couvercle 6.

Les plots 8 ont pour fonction d'amortir les nuisances sonores dues à l'entrée en contact avec la cuve 2 du couvercle 6, lorsque ce dernier a atteint son état fermé.

Donc, les plots 8 n'agissent pas sur le déplacement D du couvercle 6.

Mais ils définissent son état fermé, tout en absorbant une partie des nuisances sonores provoquées à l'arrivée du couvercle dans cet état.

La référence numérique 9 désigne une articulation pivotante qui relie le couvercle 6 à la cuve 2.

L'articulation 9 est généralement étendue parallèlement à l'horizontale, et définit un axe de rotation X. Cet axe X définit aussi une direction transversale du bac 1.

L'axe X est disposé ici à proximité du bord supérieur 5, le long d'une paroi 10 dite arrière de la cuve 2.

La paroi 10 est ici étendue sensiblement à la verticale, suivant la direction transversale (X) du bac 1.

Le bac 1 comprend des moyens de freinage 11.

Ces moyens de freinage 11 ont pour fonction d'agir sur le couvercle 6 lors de (et donc durant) son passage de l'état ouvert à son état fermé.

Plus particulièrement, les moyens de freinage 11 satisfont aux fonctionalités suivantes.

Ils permettent un freinage significatif et suffisant de la chute du couvercle 6 lors de sa fermeture.

De fait, ils réduisent les nuisances sonores provoquées par l'arrivée en position fermée du couvercle 6.

Et ils limitent la violence avec laquelle le couvercle risque de heurter un membre d'un utilisateur qui se trouverait par inadvertence entre le bord 5 et le couvercle 6, à la fermeture de ce dernier.

Ils ne s'opposent pas à l'obturation complète, sensiblement hermétique et sous l'effet de la gravité, de la cuve 2 par le couvercle 6.

Cela afin de confiner dans le volume 3, les déchets collectés et/ou les nuisances olfactives, par exemple.

Cette obturation doit être maintenue, dans des conditions normales d'utilisation et sauf en cas d'ouverture volontaire, après la fermeture du couvercle 6.

Ainsi, les moyens 11 ne doivent pas provoquer l'ouverture involontaire du bac 1, notamment lors de son stockage et de sa manipulation, par exemple sur les roues 7.

Egalement, les moyens de freinage 11 ne doivent pas entraver l'ouverture complète du couvercle 6, par une rotation D, ici de sensiblement 3/4 de tour (270 degrés).

Ils ne doivent pas non plus entraver le maintien du couvercle 6 à la verticale lorsqu'il est complètement ouvert (figure 1) contre l'extérieur de la paroi arrière 10 de la cuve 2.

Il est aussi souhaitable que les moyens 11 occupent un encombrement réduit, et ne génent pas les utilisateurs du bac 1.

Pour ce qui précède, on dispose généralement les moyens de freinage 11 sans qu'ils ne saillent extérieurement du bac 1.

Cela permet également de limiter l'accessibilité à ces moyens 11, les risque d'accrochage d'objets collectés, ainsi que les blessures éventuelles (griffures, par exemple) d'utilisateurs (et donc de garantir leur sécurité).

Sur la figure 1, les moyens 11 sont montés sur le bac 1, entre des poignées 13 de maniement du bac 1 et une partie de l'articulation 9 solidaire du couvercle 6, afin d'encore limiter les risques de perte ou de démontage intempestif.

Il ressort de ce qui précède que les moyens de freinage 11 sont fonctionnellement différents des plots 8.

On comprend aussi que l'action des plots 8 et moyens 11 est complémentaire, à l'encontre des nuisances sonores.

De manière générale, les moyens de freinage 11 comprenent au moins un organe 12 déformable élastiquement.

L'expression "déformable élastiquement" signifie que l'organe 12 est capable de suivre au moins en partie, le déplacement D relatif du couvercle 6 et de la cuve 2, en opposant à ce déplacement D un effort proportionnel à sa déformation dans le domaine élastique.

Et cela sans provoquer l'ouverture du couvercle 6, une fois fermé.

Dans un exemple non représenté, un bac 1 est pourvu de deux organes 12, espacés l'un de l'autre suivant l'axe X d'articulation.

Cela permet de répartir les effets des moyens de freinage 11 sur la longueur de l'axe X.

Afin que les organes 12 ne saillent transversalement vers l'extérieur du bac 1, ils sont dans les exemples, disposés à distance des extrémités de l'axe X, comme sur la figure 5.

Chaque organe 12 monté sur un bac 1 est apte à être solidaire d'une part de la cuve 2 et d'autre part du couvercle 2.

On peut prévoir que les moyens de freinage 11 sont constamment actifs, entre les états ouvert et fermé.

Mais dans les exemples, les moyens de freinage 11 sont agencés de manière à être actifs en fin de course de fermeture du couvercle 6 jusqu'à proximité de l'état fermé.

Ici, il sont actifs jusqu'à cet état.

Par contre, les moyens 11 sont désactivés sur le reste de la course du couvercle 6, de sorte que son pivotement est alors libre.

Les organes déformables élastiquement 12 illustrés comportent au moins un ressort, métallique dans les exemples.

Sur les figures 2 à 4, une extrémité 14 du ressort de l'organe 12 est rigidement fixée à la cuve 2.

Tandis que son autre extrémité 15 est pourvue d'une zone d'appui 16, destinée à coopérer avec une surface de contact du couvercle 6.

Sur la figure 1, la surface de contact 17 est disposée sur le couvercle 6, à sa face dite interne en regard avec le volume utile 3, à l'état fermé.

De manière générale, la zone d'appui 16, et donc la surface de contact 17, sont ménagées à distance radialement de l'axe X de l'articulation 9.

Cela permet d'obtenir un bras de levier choisi, et en fonction de la raideur de l'organe 12, un effet prédéterminé des moyens 11 sur le couvercle 6.

Sur les figures 2 à 7, l'organe 12 des moyens de freinage 11 comporte un fil d'acier inoxydable, du type "corde à piano", de diamètre de 4mm environ.

Dans l'exemple des figures 2 à 5, le fil formant l'organe 12 est plié et enroulé.

Il définit ainsi une forme générale de "U" renversé, comme visible dans le plan vetical parallèle à l'axe X, sur la figure 3.

Cet organe 12 comprend:
- Deux parties droites 18, perpendiculaires à l'axe X et sensiblement verticales, ici de 100 mm env. de long (pour fixation sur cuve 2).
- Deux spires 19, distantes suivant l'axe X, sur environ un tour et demie chacune (pour favoriser la déformation élastique de freinage du couvercle 6). les spires 19 sont étendues perpendiculairement à l'axe X.
- Une partie droite horizontale (environ 75mm) entre les deux spires 19, qui forme avec deux tronçons de liaison 20 la zone d'appui 16, elle aussi en forme de "U" (figure 4).

Le poids du fil est ici de l'ordre de 25 grammes.

Les caractéristiques mécaniques de l'organe 12 sont calculées pour donner aux moyens 11 une robustesse garantissant leur efficacité d'utilisation durant plusieurs années, dans les conditions usuelles.

On remarque sur la figure 2 que dans un plan perpendiculaire à l'axe X, la zone d'appui 16 est étendue suivant un angle A, de l'ordre de 5° à 15° par rapport à l'horizontale.

En fait, la zone 16 est étendue de l'extérieur vers l'intérieur du bac 1, depuis les spires 19 vers l'intérieur du volume 3, et vers la partie inférieure du bac 1.

L'angle A permet de déterminer le secteur d'action des moyens 11, ici le secteur du déplacement D durant lequel le couvercle 6 est sollicité par moyens 11 lors de la fermeture.

Suivant le mode de réalisation des figures 6 et 7, les moyens 11 ne comprenent pas un seul, mais deux organes déformables élastiquement 12, tels que celui qui est illustré.

Dans cet exemple, les organes 12 sont montés à distance suivant l'axe X, l'un de l'autre ainsi que des extrémités transversales du bord 5, et à proximité de l'articulation 9.

De manière générale, chacun des organes 12 à une structure comparable à celle de l'organe des figures 2 à 4.

Donc, les structures similaires sont désignées par les mêmes références.

Ici, la zone d'appui 16 de l'organe 12 déformable élastiquement est en forme de boucle sensiblement circulaire, comme visible sur la figure 7.

Et la zone d'appui 16 saille sensiblement par rapport à la verticale avec un angle B de l'ordre de 5 à 15°, à l'état ouvert du couvercle 6, au droit du bord périphérique supérieur 5.

Le secteur d'action de l'organe 12 des figures 6 et 7 est donc supérieur à celui de l'exemple des figures 2 à 4.

Une dimension C de la partie droite 18 ou tige rectiligne définissant l'extrémité 14, est ici de l'ordre de 70mm. Sur le bac 1, cette partie 18 est sensiblement verticale.

Comme pour les exemples précédents, la spire 19 est centrée sur l'axe X. Son diamètre intérieur R est de l'ordre de 15mm.

La partie droite 18 est reliée à la spire 19 par un tronçon 21.

Le tronçon 21 forme un angle F de l'ordre de 12° par rapport à l'horizontale, dans un plan perpendiculaire à l'axe X (figure 6).

Tandis que le tronçon de liaison 20 entre la spire 19 et la zone 16, forme un angle G de l'ordre de 50° par rapport à la verticale.

Les tronçons 20 et 21 sont donc ici étendus sensiblement à 22° l'un de l'autre.

La dimension H horizontale maximale de l'organe 12 de la figure 6, est de l'ordre de 45mm.

Sur la figure 7, le diamètre J de la boucle de la zone 16 est de l'ordre de 22mm.

Et la distance maximale K verticalement, entre la zone 16 et l'axe X est de l'ordre de 58mm.

Sur la figure 5, un organe 12 en forme de ressort métallique, est monté sur le bac 1 pour que son extrémité 14 soit rigidement fixée au couvercle 6.

Tandis que son autre extrémité 15 est pourvue d'une zone d'appui 16 destinée à coopérer avec une surface de contact 17 de la cuve 2, ménagée à distance radialement de l'axe X de l'articulation 9.

Dans cet exemple, l'organe 12 suit le couvercle 6 librement, jusqu'à ce que la zone 16 vienne en butée contre la surface 17, ici une partie verticale de la poignée 13 de la cuve 2.

Ensuite l'organe 12 est déformé élastiquement, pour opposer une résistance prédéterminée à fin de course de fermeture du couvercle 6.

Comme pour les exemples précédents, cette déformation provoque un rapprochement angulaire des extrémités 14 et 15 autour de l'axe X, vers l'intérieur du bac 1.

L'organe 12 déformable élastiquement comporte dans les exemples au moins une partie d'ancrage sur le bac 1.

Il s'agit de la spire 19, qui est montée autour de l'axe X de l'articulation 9. Cela rend les moyens 11 indémontables involontairement.

Egalement, l'organe déformable 12 comporte dans les exemples des figures 2, 3, 4, 6 et 7, au moins une partie de positionnement angulaire. Il s'agit de la partie rectiligne 18, qui est logée dans un orifice 22 de la cuve 2.

Sur la figure 5, la partie comprenant l'extrémité 14 est logée dans un orifice (non représenté) du couvercle 6.

D'une manière générale, l'invention comprend toutes solutions de ralentissement de chute de couvercle comportant un ou plusieurs organes déformables élastiquement similaires.

## Revendications

1. Bac de collecte (1), par exemple de déchets, comprenant : une cuve (2) de collecte; un couvercle (6) déplaçable entre un état ouvert d'accès à l'intérieur de la cuve (2) et un état ferme d'obturation sensiblement hermétique de la cuve (2) ; une articulation (9) pivotante qui relie le couvercle (6) à la cuve (2) et dont l'axe (X) est généralement étendu à l'horizontale, lorsque le bac (1) est dans une position d'utilisation ; et des moyens de freinage (11) du couvercle (6) lors du passage de son état ouvert à son état fermé, caractérisé en ce que ces moyens de freinage (11) comprennent au moins un ressort (12) comportant une spire (19), par exemple métallique, dont une extrémité (14) formant une partie rectiligne (18), est logée dans un orifice de la cuve (2), tandis que son autre extrémité (15) est pourvue d'une zone d'appui (16), en saillie, par exemple sensiblement à l'horizontale à l'état ouvert du couvercle (6), au droit d'une partie supérieure de la cuve (2), telle qu'un bord périphérique (5), et destinée à coopérer avec une surface de contact (17) du couvercle (6), la zone d'appui (16) étant ménagée à distance radialement de l'axe (X) de l'articulation (9) ; la spire (19) du ressort (12) étant enroulée sur sensiblement un tour et demi suivant l'axe (X) de l'articulation (9), de manière à rendre le ressort (12) actif en fin de course de fermeture du couvercle (6) jusqu'à proximité de l'état fermé ou jusqu'à cet état, tandis qu'il est désactivé sur le reste de la course du couvercle (6) ; le ressort (12) étant monté avec la spire (19) entre une partie de l'articulation (9) solidaire du couvercle (6) et une partie du bac (1) en contact avec l'articulation (9), par exemple une poignée (13) de maniement du bac (1).

2. Bac (1) selon la revendication 1, caractérisé en ce que la zone d'appui (16) est en saillie avec un angle (A) de l'ordre de 5 à 15° par rapport à l'horizontale, à l'état ouvert du couvercle (6), au droit d'une partie supérieure de la cuve (2), telle qu'un bord périphérique (5).

3. Bac de collecte (1), par exemple de déchets, comprenant: une cuve (2) de collecte; un couvercle (6) déplaçable entre un état ouvert d'accès à l'intérieur de la cuve (2) et un état fermé d'obturation sensiblement hermétique de la cuve (2) ; une articulation (9) pivotante qui relie le couvercle (6) à la cuve (2) et dont l'axe (X) est généralement étendu à l'horizontale, lorsque le bac (1) est dans une position d'utilisation ; et des moyens de freinage (11) du couvercle (6) lors du passage de son état ouvert à son état fermé, caractérisé en ce que ces moyens de freinage (11) comprennent au moins un ressort (12) comportant une spire (19), par exemple métallique, dont une extrémité (14) formant une partie rectiligne, est logée dans un orifice du couvercle (6), tandis que son autre extrémité (15) est pourvue d'une zone d'appui (16) en saillie, par exemple sensiblement à la verticale à l'état ouvert du couvercle (6), au droit d'une partie supérieure de la cuve (2), telle qu'un bord périphérique (5), et destinée à coopérer avec une surface de contact (17) de la cuve (2), ménagée à distance radialement de l'axe (X) de l'articulation (9) ; la spire (19) du ressort (12) étant enroulée sur sensiblement un tour et demi suivant l'axe (X) de l'articulation (9), de manière à rendre le ressort (12) actif en fin de course de fermeture du couvercle (6) jusqu'à proximité de l'état fermé ou jusqu'à cet état, tandis qu'il est désactivé sur le reste de la course du couvercle (6), de sorte que son pivotement est alors libre ; le ressort (12) étant monté avec la spire (19) entre une partie de l'articulation (9) solidaire du couvercle (6) et une partie du bac (1) en contact avec l'articulation (9), par exemple une poignée (13) de maniement du bac (1).

4. Bac (1) selon la revendication 3, caractérisé en ce que la zone d'appui (16) est en saillie avec un angle (A) de l'ordre de 5 à 15° par rapport à la verticale à l'état ouvert du couvercle (6), au droit d'une partie supérieure de la cuve (2), telle qu'un bord périphérique (5).

5. Bac (1) selon l'une quelconque des revendications 1 à 4, caractérisé en ce que des plots d'amortissement (8) sont interposés entre le couvercle (6) et le bord (5) de la cuve (2), par exemple rigidement fixés sur le bord supérieur (5) de la cuve (2) en regard du couvercle (6).

6. Bac (1) selon l'une quelconque des revendications 1 à 5, caractérisé en ce que la zone d'appui (16) est en forme de boucle.

## Claims

1. A collection receiver (1), for example for waste, comprising: a collection vessel (2); a cover (6) movable between an open state for access to the inside of the vessel (2) and a closed state for substantially airtight closure of the vessel (2); a pivoting articulation (9) which connects the cover (6) to the vessel (2) and whose axis (X) lies roughly horizontal, when the receiver (1) is in a position of use; and means (11) of braking the cover (6) when passing from its open state to its closed state, characterised in that these braking means (11) comprise at least one spring (12) having a convolution (19), for example metallic, one end (14) of which, forming a straight part (18), is housed in an orifice in the vessel (2), whilst its other end (15) is provided with a bearing area (16), projecting, for example substantially horizontally in the open state of the cover (6), at right angles with a top part of the vessel (2), such as a peripheral edge (5), and intended to cooperate with a contact surface (17) of the cover (6), the bearing area (16) being provided at a distance radially from the axis (X) of the articulation (9); the convolution (19) of the spring (12) being wound over substantially one and a half turns along the axis (X) of the articulation (9), so as to make the spring (12) active at the end of closure travel of the cover (6) until close to the closed state or up to this state, whilst it is deactivated over the remainder of the travel of the cover (6); the spring (12) being mounted with the convolution (19) between a part of the articulation (9) fixed to the cover (6) and a part of the receiver (1) in contact with the articulation (9), for example a handle (13) for handling the receiver (1).

2. A receiver (1) according to Claim 1, characterised in that the bearing area (16) projects with an angle (A) of around 5 to 15° with respect to the horizontal, in the open state of the cover (6), at right angles with a top part of the vessel (2), such as a peripheral edge (5).

3. A collection receiver (1), for example for waste, comprising: a collection vessel (2); a cover (6) movable between an open state for access to the inside of the vessel (2) and a closed state for substantially airtight closure of the vessel (2); a pivoting articulation (9) which connects the cover (6) to the vessel (2) and whose axis (X) lies roughly horizontal, when the receiver (1) is in a position of use; and means (11) of braking the cover (6) when passing from its open state to its closed state, characterised in that these braking means (11) comprise at least one spring (12) having a convolution (19), for example metallic, one end (14) of which, forming a straight part (18), is housed in an orifice in the cover (6), whilst its other end (15) is provided with a bearing area (16), projecting, for example substantially vertically in the open state of the cover (6), at right angles with a top part of the vessel (2), such as a peripheral edge (5), and intended to co-operate with a contact surface (17) of the vessel (2), provided at a distance radially from the axis (X) of the articulation (9); the convolution (19) of the spring (12) being wound over substantially one and a half turns along the axis (X) of the articulation (9), so as to make the spring (12) active at the end of closure travel of the cover (6) until close to the closed state or up to this state, whilst it is deactivated over the remainder of the travel of the cover (6), so that its pivoting is then free; the spring (12) being mounted with the convolution (19) between a part of the articulation (9) fixed to the cover (6) and a part of the receiver (1) in contact with the articulation (9), for example a handle (13) for handling the receiver (1).

4. A receiver (1) according to Claim 3, characterised in that the bearing area (16) projects with an angle (A) of around 5 to 15° with respect to the vertical, in the open state of the cover (6), at right angles with a top part of the vessel (2), such as a peripheral edge (5).

5. A receiver (1) according to any one of Claims 1 to 4, characterised in that damping studs (8) are interposed between the cover (6) and the edge (5) of the vessel (2), for example rigidly fixed to the top edge (5) of the vessel (2) opposite the cover (6).

6. A receiver (1) according to any one of Claims 1 to 5, characterised in that the bearing area (16) is in the form of a loop.

## Patentansprüche

1. Sammelbehälter (1), beispielsweise für Abfälle, mit : einer Sammelwanne (2); einem zwischen einem offenen Zugriffzustand auf das Innere der Wanne (2) und einem geschlossenen, etwa hermetischen Verschlusszustand der Wanne (2) versetzbaren Deckel (6) ; einem Drehgelenk (9), das den Deckel (6) mit der Wanne (2) verbindet, und dessen Achse (X) sich im allgemeinen waagerecht erstreckt, wenn sich der Behälter (1) in einer Verwendungsposition befindet ; und Bremsmitteln (11) des Deckels (6) beim Übergang aus seinem geöffneten Zustand in seinen geschlossenen Zustand, dadurch gekennzeichnet, dass diese Bremsmittel (11) mindestens eine Feder (12) mit einer Spirale (19), beispielsweise aus Metall, umfassen, deren eines, einen geradlinigen Teil (18) bildendes Ende (14) in einer Öffnung der Wanne (2) angeordnet ist, während ihr anderes Ende (15) eine auskragende Stützzone (16) aufweist, die in geöffnetem Zustand des Deckels (6) etwa waagerecht und lotrecht zu einem oberen Teil der Wanne (2) verläuft, wie beispielsweise ein umlaufender Rand (5), und die dazu bestimmt ist, mit einer Kontaktfläche (17) des Deckels (6) zusammenzuwirken, wobei die Stützzone (16) im radialem Abstand zur Achse (X) des Gelenkes (9) vorgesehen ist ; wobei die Spirale (19) der Feder (12) um etwa eineinhalb Drehungen nach der Achse (X) des Gelenkes (9) aufgewickelt ist, um die Feder (12) am Ende des Verschlussweges des Deckels (6) aktiv zu machen, bis fast zum geschlossenen Zustand oder bis zu diesem Zustand, während sie für den Rest des Weges des Deckels (6) nicht aktiv ist ; wobei die Feder (12) mit der Spirale (19) zwischen einem am Deckel (6) befestigten Teil des Gelenkes (9) und einem mit dem Gelenk (9) in Kontakt stehenden Teil des Behälters (1), beispielsweise ein Betätigungsgriff (13) des Behälters (1), montiert ist.

2. Behälter (1) nach Anspruch 1, dadurch gekennzeichnet, dass die Stützzone (16) mit einem Winkel (A) von etwa 5 bis 15° in Bezug auf die Horizontale auskragend ist, in geöffnetem Zustand des Deckels (6), lotrecht zu einem oberen Teil der Wanne (2), wie beispielsweise ein umlaufender Rand (5).

3. Sammelbehälter (1), beispielsweise für Abfälle, mit : einer Sammelwanne (2); einem zwischen einem offenen Zugriffzustand auf das Innere der Wanne (2) und einem geschlossenen, etwa hermetischen Verschlusszustand der Wanne (2) versetzbaren Deckel (6) ; einem Drehgelenk (9), das den Deckel (6) mit der Wanne (2) verbindet, und dessen Achse (X) sich im allgemeinen waagerecht erstreckt, wenn sich der Behälter (1) in einer Verwendungsposition befindet ; und Bremsmitteln (11) des Deckels (6) beim Übergang aus seinem geöffneten Zustand in seinen geschlossenen Zustand, dadurch gekennzeichnet, dass diese Bremsmittel (11) mindestens eine Feder (12) mit einer Spirale (19), beispielsweise aus Metall, umfassen, deren eines, einen geradlinigen Teil bildendes Ende (14) in einer Öffnung des Deckels (6) angeordnet ist, während ihr anderes Ende (15) eine auskragende Stützzone (16) aufweist, die in geöffnetem Zustand des Deckels (6) etwa senkrecht und lotrecht zu einem oberen Teil der Wanne (2) verläuft, wie beispielsweise ein umlaufender Rand (5), und die dazu bestimmt ist, mit einer Kontaktfläche (17) der Wanne (2) zusammenzuwirken, die im radialem Abstand zur Achse (X) des Gelenkes (9) vorgesehen ist ; wobei die Spirale (19) der Feder (12) um etwa eineinhalb Drehungen nach der Achse (X) des Gelenkes (9) aufgewickelt ist, um die Feder (12) am Ende des Verschlussweges des Deckels (6) aktiv zu machen, bis fast zum geschlossenen Zustand oder bis zu diesem Zustand, während sie für den Rest des Weges des Deckels (6) nicht aktiv ist, so dass er freidrehend bleibt ; wobei die Feder (12) mit der Spirale (19) zwischen einem am Deckel (6) befestigten Teil des Gelenkes (9) und einem mit dem Gelenk (9) in Kontakt stehenden Teil des Behälters (1), beispielsweise ein Betätigungsgriff (13) des Behälters (1), montiert ist.

4. Behälter (1) nach Anspruch 3, dadurch gekennzeichnet, dass die Stützzone (16) mit einem Winkel (A) von etwa 5 bis 15° in Bezug auf die Vertikale auskragend ist, in geöffnetem Zustand des Deckels (6), lotrecht zu einem oberen Teil der Wanne (2), wie beispielsweise ein umlaufender Rand (5).

5. Behälter (1) nach einem der Ansprüche 1 bis 4, dadurch gekennzeichnet, dass zwischen dem Deckel (6) und dem Rand (5) der Wanne (2) Dämpfungsstücke (8) eingesetzt sind, die beispielsweise steif am oberen Rand (5) der Wanne (2) gegenüber dem Deckel (6) befestigt werden.

6. Behälter (1) nach einem der Ansprüche 1 bis 5, dadurch gekennzeichnet, dass die Stützzone (16) schleifenförmig ist.
